# EUROPÄISCHE PATENTSCHRIFT

(11) **EP 2 844 567 B1**
(45) Veröffentlichungstag und Bekanntmachung des Hinweises auf die Patenterteilung: **23.09.2015**
(21) Anmeldenummer: 13736837.9
(22) Anmeldetag: 03.07.2013
(51) Int. Cl.: B65C 9/18

(54) **ETIKETTIERMASCHINE MIT AUFWICKELVORRICHTUNG FÜR TRÄGERBAND**
LABELLING MACHINE WITH WINDING DEVICE FOR A CARRIER FILM
MACHINE D'ÉTIQUETAGE ÉQUIPÉE D'UN DISPOSITIF D'ENROULEMENT POUR UNE BANDE DE SUPPORT

(30) Priorität: 18.10.2012 DE 102012020419
(43) Veröffentlichungstag der Anmeldung: 11.03.2015
(73) Patentinhaber: Espera-Werke GmbH, 47058 Duisburg (DE)
(72) Erfinder: WOLFF, Peter, 53913 Swisttal-Heimerzheim (DE)
(74) Vertreter: Cohausz & Florack
(86) Internationale Anmeldenummer: PCT/EP2013/064038
(87) Internationale Veröffentlichungsnummer: WO 2014/060124

(56) Entgegenhaltungen:
- EP-A2- 0 995 708
- WO-A1-2012/097906
- WO-A2-2010/018368
- GB-A- 2 012 717
- US-A- 3 783 750
- US-A- 3 881 665
- US-A- 4 667 890

## Beschreibung

Die vorliegende Erfindung betrifft eine Etikettiermaschine mit einer Etikettiervorrichtung, die eine Zufuhreinrichtung zur Zufuhr eines Trägerstreifens, der mit ablösbaren Etiketten versehen ist, und eine Transfereinrichtung zum Übertragen der Etiketten von dem Trägerstreifen auf einen zu etikettierenden Gegenstand aufweist. Ferner betrifft die Erfindung ein Verfahren zum Etikettieren von Gegenständen wie Waren oder Verpackungen, bei dem mindestens ein zu etikettierender Gegenstand bereitgestellt wird, ein Trägerstreifen, der mit ablösbaren Etiketten versehen ist, in einer Transportrichtung einer Transfereinrichtung zugeführt wird und auf den mindestens einen zu etikettierenden Gegenstand in der Transfereinrichtung vom Trägerstreifen abgelöste Etiketten übertragen werden, wodurch ein von Etiketten befreiter (vollständig oder teilweise befreiter) Trägerstreifenabschnitt erhalten wird.

Eine solche Etikettiermaschine und ein entsprechendes Verfahren der eingangs genannten Art ist aus der DE 10 2007 034 698 A1 bekannt. Eine solche Vorrichtung weist einen oder mehrere Förderabschnitte für den Transport der zu etikettierenden Gegenstände, beispielsweise einer Ware oder Verpackung, auf. Ferner ist eine Transfereinrichtung vorgesehen, in der einzelne Etiketten auf den zu etikettierenden Gegenstand geklebt werden. Die Etiketten können dabei gemäß einer Ausgestaltung der Vorrichtung auf einem Trägerstreifen, auch Trägerpapier genannt, zugeführt werden, von welchem sie in der Transfereinrichtung abgelöst werden. Gemäß einer beschriebenen Alternative können bei der genannten Vorrichtung auch trägerpapierfreie Etiketten appliziert werden.

Problematisch bei einer Etikettiermaschine der erstgenannten Art, bei der Etiketten über einen Trägerstreifen zugeführt werden, ist das Sammeln des von Etiketten befreiten Trägerstreifenabschnitts, also des Teils des Trägerstreifens, der nach dem Etikettiervorgang aus der Transfereinrichtung heraustransportiert wird, und das Entfernen des gesammelten Materials. Dieser Trägerstreifenabschnitt muss in Behältern aufgefangen werden, wobei die Behälter regelmäßig gelehrt bzw. ausgewechselt werden müssen, wenn diese voll sind. Eine Etikettiermaschine gemäß dem Oberbegriff von Anspruch 1 ist in WO 2012/097906 offenbart.

Es ist daher die Aufgabe der vorliegenden Erfindung, eine Etikettiermaschine und ein entsprechendes Verfahren zum Etikettieren von Gegenständen der eingangs genannten Art dahingehend weiterzuentwickeln, dass mit vergleichsweise geringem technischen Aufwand und mit möglichst hohem Bedienungskomfort eine Entfernung des von Etiketten befreiten Trägerstreifenabschnitts ermöglicht wird. Diese Aufgabe wird erfindungsgemäß durch eine Etikettiermaschine gemäß Anspruch 1 gelöst, welche ferner eine Aufwickelvorrichtung zum Aufwickeln eines von Etiketten befreiten (das heißt vollständig oder teilweise befreiten) Abschnitts des Trägerstreifens aufweist, enthaltend mindestens eine Führungseinrichtung mit einem Führungselement, an dem der Trägerstreifenabschnitt in einer Transportrichtung entlangführbar ist, und eine Aufwickeleinrichtung, die dem mindestens einen Führungselement nachgeschaltet ist und die Fixiermittel aufweist, an denen ein loser Endabschnitt des Trägerstreifenabschnitts fixierbar ist, wobei die Fixiermittel auf einem um eine Rotationsachse rotierbaren Spulenkern angeordnet sind und einer Rotationsbewegung des Spulenkerns folgen.

Indem eine Aufwickelvorrichtung vorgesehen wird, kann zunächst mit einfachen Mitteln der besagte von Etiketten (vollständig oder teilweise) befreite Trägerstreifenabschnitt aufgefangen werden. Bevorzugt kann dies sogar automatisiert erfolgen. Durch den rotierbaren Spulenkern der Aufwickeleinrichtung wird der Trägerstreifenabschnitt zu einer Rolle, im Folgenden Trägerstreifenrolle genannt, aufgewickelt, was eine besonders platzsparende Möglichkeit der Aufnahme von Trägerstreifenmaterial bildet, da durch das Aufwickeln ungenutzte Zwischenräume zwischen einzelnen Abschnitten des gesammelten Trägerstreifenmaterials vermieden werden können und entsprechend eine hohe Packungsdichte erzielt werden kann. Die Aufnahme des Trägerstreifenabschnitts nach dem Etikettieren mittels einer Aufwickeleinrichtung bzw. mittels eines rotierbaren Spulenkerns stellt außerdem eine besonders einfache Methode dar, streifenförmiges Material zu sammeln und insbesondere möglichst dicht zu packen. Noch ein weiterer Vorteil ist, dass an dem bzw. auf dem rotierbaren Spulenkern Stifte als Fixiermittel angeordnet sind, wie sie im Folgenden noch näher beschrieben werden, wodurch ein loser Endabschnitt des von Etiketten befreiten Trägerstreifenabschnitts - gemeint ist das in Transportrichtung vordere Ende des Trägerstreifens bzw. Trägerstreifenabschnitts - zu Beginn des Aufwickelvorgangs am Spulenkern fixiert werden kann, was wiederum den Start des Aufwickelvorgangs besonders einfach gestaltet.

Mit dem losen Endabschnitt ist wie gesagt der Teil bzw. das Ende des Trägerstreifenabschnitts gemeint, welcher bzw. welches in Transportrichtung von der Transfereinrichtung weg weist bzw. zu der Aufwickeleinrichtung hin weist. Der lose Endabschnitt ist entweder der herstellungsbedingte vordere bzw. äußere Teil eines mit Etiketten versehenen Trägerstreifens, nachdem die Etiketten abgelöst worden sind, oder ein Endabschnitt, welcher durch das Durchtrennen bzw. Durchschneiden des Trägerstreifenabschnitts gebildet wird, beispielsweise nachdem die Trägerstreifenrolle in der Aufwickelvorrichtung durch das Aufwickeln einen bestimmten Durchmesser oder ein bestimmtes Gewicht erhalten hat, der die Entnahme der Rolle aus der Aufwickelvorrichtung erforderlich macht.

Bei dem zuvor genannten Führungselement, an welchem der Trägerstreifenabschnitt entlang geführt wird, bevor er von der Aufwickeleinrichtung erfasst wird, handelt es sich beispielsweise um ein Umlenkelement wie eine Umlenkrolle, Umlenkkante oder dergleichen, im einfachsten Fall lediglich um das Ende einer Auflagefläche oder -schiene oder dergleichen. Mit anderen Worten bildet die Oberfläche des Führungselements eine, gegebenenfalls abgerundete, von der Transfereinrichtung weg weisende Kante, an der der Trägerstreifenabschnitt entlang geführt wird und ggf. umgelenkt werden kann. Je nach Anordnung des Spulenkerns relativ zu dem Führungselement ist ein Umlenken des Trägerstreifenabschnitts jedoch nicht immer erforderlich; es ist vielmehr auch denkbar, dass der Trägerstreifenabschnitt vom Führungselement gerade, das heißt in insbesondere horizontaler Richtung, zu dem rotierbaren Spulenkern, der sich in dem Fall auf gleicher Höhe wie das Führungselement befindet, weitergeführt wird. Aus technischen Gründen und/oder Platzgründen kann es aber wünschenswert sein, wenn der Spulenkern bzw. die Rotationsachse des Spulenkerns in einer horizontalen Ebene vertikal unterhalb des Führungselements liegt, wobei dann das Führungselement eine Umlenkfunktion hat. Die Begriffe vertikal und horizontal beziehen sich auf die Schwerkraftrichtung, das heißt vertikal bedeutet in Richtung der Schwerkraft, horizontal bedeutet quer dazu.

Wenn davon die Rede ist, dass eine Einrichtung einer anderen Einrichtung nachgeschaltet ist, so ist dies immer bezogen auf die Transportrichtung des Trägerstreifenabschnitts. Mit anderen Worten, wenn es heißt, dass die Aufwickeleinrichtung dem Führungselement nachgeschaltet ist, bedeutet dies, dass der Trägerstreifenabschnitt, wenn dieser sich bestimmungsgemäß in Transportrichtung bewegt, zunächst das Führungselement und dann die Aufwickeleinrichtung erreicht.

Gemäß einer Ausgestaltung der erfindungsgemäßen Etikettiermaschine weist die Aufwickelvorrichtung ferner eine Gebläseeinrichtung mit mindestens einer Luftauslassöffnung auf, das heißt einer Öffnung, die geeignet ist, Luft ausströmen zu lassen. Letztere kann insbesondere als Blasdüse ausgebildet sein, was den Vorteil hat, dass der austretende Blasstrahl bzw. Luftstrom gebündelt wird und einen entsprechend höheren Druck hat. Die Luftauslassöffnung ist insbesondere derart ausgerichtet, dass ein daraus austretender Luftstrom den Trägerstreifenabschnitt, nachdem dieser das Führungselement passiert hat, in Richtung des Spulenkerns lenkt. Die Luftauslassöffnung ist also insbesondere so angeordnet, dass der Teil des Trägerstreifenabschnitts, der das Führungselement bereits passiert hat, durch den Luftstrom in Richtung des Spulenkerns gedrückt werden kann. Anders gesagt ist die Luftauslassöffnung auf einen Raumbereich gerichtet, den der Trägerstreifenabschnitt zwangsläufig schwerkraftbedingt durchquert, nachdem er das Führungselement passiert hat. Insbesondere ist die Luftauslassöffnung in Richtung einer gedachten Geraden ausgerichtet, die durch die Rotationsachse des Spulenkerns verläuft und die tangential an der Oberfläche des Führungselements anliegt. Mit besagter Oberfläche ist die Stelle des Führungselements gemeint, an der der Trägerstreifenabschnitt während des Aufwickelvorgangs das Führungselement berührt.

Eine solche Gebläseeinrichtung hat den Vorteil, dass der lose Endabschnitt des Trägerstreifenabschnitts mittels des Luftstroms vor dem Aufwickelvorgang in den Wirkungsbereich bzw. Rotationsbereich der Fixiermittel bewegt werden kann, wodurch ermöglicht wird, dass der Endabschnitt von den Fixiermitteln automatisch erfasst und verklemmt wird. Mit dem genannten Wirkungsbereich bzw. Rotationsbereich der Fixiermittel ist also der Bereich gemeint, der bei einer Rotation des Spulenkerns von der Außenseite der Fixiermittel umschlossen wird.

Gemäß einer weiteren Ausgestaltung der erfindungsgemäßen Etikettiermaschine weist die Aufwickelvorrichtung ferner eine Trenneinrichtung mit einem Trennelement, insbesondere mit einem oder mehreren Messern bzw. Klingen, mit einem oder mehreren Sägeblättern, mit einer oder mehreren Nadeln (gemeint sind mit einer Spitze versehene Stifte), mit einem Laserschneidkopf oder mit einer oder mehreren rotierbaren Trennscheiben, auf, wobei das Trennelement in eine Position bewegbar ist, in welcher ein Durchtrennen des Trägerstreifenabschnitts erfolgen kann. Ein solches Durchtrennen ist dann notwendig, wenn die Trägerstreifenrolle einen bestimmten Durchmesser oder ein bestimmtes Gewicht erreicht hat, der/das es erforderlich macht, die Rolle von dem Spulenkern abzunehmen. Anschließend kann ein erneuter Aufwickelvorgang begonnen werden. Das Trennelement ist also in eine Position bringbar, die der Trägerstreifenabschnitt entweder in Form der äußeren Lage der Trägerstreifenrolle oder in Form eines noch nicht auf die Trägerstreifenrolle aufgewickelten Teilabschnitts durchquert. Das Trennelement durchtrennt also den Trägerstreifenabschnitt, wodurch die Trägerstreifenrolle von dem übrigen Trägerstreifenabschnitt separiert wird und vom Spulenkern abgenommen werden kann.

Grundsätzlich gibt es verschiedene Möglichkeiten, die Trenneinrichtung und das Trennelement auszubilden. Wie gesagt kann es sich bei dem Trennelement um ein einzelnes Trennelement (z.B. ein einzelnes Messer, Sägeblatt, eine einzelne Nadel etc.) oder um ein zweigeteiltes Trennelement (z.B. in Form von mehreren Messern, Sägeblättern, Nadeln etc.) handeln. Speziell in dem Fall, dass das Trennelement die äußere Lage der Trägerstreifenrolle durchtrennen soll, kann das Trennelement, beispielsweise ein Sägeblatt, federnd gelagert sein. Dies hat den Vorteil, dass beim Durchtrennen eine bestimmte Auflagekraft des Trennelements auf der zu durchtrennenden Oberfläche nicht überschritten wird, wodurch gewährleistet ist, dass nur die obere Lage der Trägerstreifenrolle durchtrennt wird und darunter liegende Lagen, zumindest weitestgehend, unverletzt bleiben. Auf diese Weise kann die Trägerstreifenrolle nach dem Durchtrennen als zusammenhängendes Ganzes einfach entsorgt werden. Das Durchtrennen muss aber nicht zwingend auf der Oberfläche der Rolle erfolgen, sondern kann auch im Bereich zwischen der Rolle und der Etikettiervorrichtung und insbesondere in dem Bereich zwischen der Rolle und der Führungseinrichtung, bevorzugt zwischen der Rolle und dem Führungselement, erfolgen. In diesem Bereich steht der zu durchtrennende Trägerstreifenabschnitt durch die Zugkraft, die der angetriebene Spulenkern erzeugt, unter Spannung, was ein Durchtrennen besonders leicht macht; insbesondere muss der Trägerstreifenabschnitt durch das Trennelement nur teilweise eingeschnitten bzw. eingerissen werden, um dann selbstständig durchzureißen. Auch eine Perforation durch die beschriebene Nadel oder die beschriebenen mehreren Nadeln als Trennelement ist ausreichend, um ein Zerreißen des Trägerstreifenabschnitts im gewünschten Bereich zu bewirken. Es kann wie gesagt auch ein Laserschneidkopf vorgesehen sein, also ein einen Laserstrahl erzeugendes Bauteil, wobei dann der Laserstrahl durch Erhitzen des Trägerstreifenabschnitts den Schnitt oder den Teilschnitt bewirkt.

Der von dem Trennelement ausgeführte Hub zwischen der Position, in welcher das Trennelement die zu durchtrennende Oberfläche berührt, und der davon beabstandeten Ruheposition beträgt vorzugsweise maximal wenige Millimeter. Insbesondere liegt der Hub in einem Bereich von weniger als 5 mm, bevorzugt von weniger als 3 mm und besonders bevorzugt in einem Bereich von 0,1 bis 2 mm.

Um ein Durchtrennen zu ermöglichen, führt das Trennelement eine Bewegung aus, die eine Bewegungskomponente parallel zur zu durchtrennenden Oberfläche hat. Diese Querbewegung kann durch verschiedene Arten von Antrieben bewirkt werden, bspw. durch einen elektrischen, mechanischen, hydraulischen oder pneumatischen Antrieb, bevorzugt durch einen elektromagnetischen Antrieb, insbesondere mit einer elektrischen Spule und einem darin geführten Magneten, der mechanisch mit dem Trennelement verbunden ist. Ein solcher Antrieb zeichnet sich durch eine besonders geringe Reibung aus. Vorzugsweise ist der Magnet und/oder das Trennelement zusätzlich auch noch mit einer Feder verbunden, die die oszillierende Bewegung unterstützt. Das ein- oder mehrteilige Trennelement kann außerdem exzentrisch aufgehängt sein und insbesondere als Exzenter-Messer ausgeführt sein. Zusätzlich oder alternativ kann das Trennelement wie gesagt auch mehrteilig ausgebildet sein, beispielsweise zwei einander gegenüberliegende Sägeblätter oder Messer aufweisen, wobei in diesem Fall zum Durchtrennen des Trägerstreifenabschnitts der Trägerstreifenabschnitt zwischen den beiden Messern bzw. Sägeblättern hindurchgeführt werden muss. Beim Durchtrennen schneidet dann eine Schneide unterseitig, die andere oberseitig, was bevorzugt in einem Abschnitt erfolgt, in welchem der Trägerstreifenabschnitt noch nicht auf die Trägerstreifenrolle gewickelt ist. Ein solches sogenanntes Parallelmesser bzw. eine solche sogenannte Parallelsäge, insbesondere wenn exzentrisch aufgehängt, hat den Vorteil, dass kein Teil des Trennelements den Transportweg blockiert. So kann es beim Durchtrennen des Trägerstreifenabschnitts dazu kommen, dass sich das dann gebildete neue lose Ende des Trägerstreifenabschnitts zurückzieht und bei in den Transportweg ragenden Teilen (Schneidenabschnitten) des Trennelements verhaken könnte. Ein Trennelement in Form eines Parallelmessers (bzw. einer Parallelsäge), welches als Exzenter-Messer (bzw. Exzenter-Säge) ausgeführt ist, kann aber so angeordnet werden, dass sich beide Schneiden gegenüber dem Transportweg zurückziehen, so dass das lose Ende bzw. der lose Endabschnitt ungehindert durch den Spalt zwischen den beiden Trennelementeteilen hindurchgelangen kann.

Im Falle der Verwendung eines zweigeteilten Trennelements, beispielsweise eines Parallelmessers, wo es also erforderlich ist, den Trägerstreifenabschnitt zwischen den beiden Trennelementeteilen hindurchzuführen, ist es bevorzugt, wenn die Schlitzbreite bzw. Öffnung der Trenneinrichtung, durch die der Trägerstreifenabschnitt hindurchgeführt werden muss, nur wenige Millimeter groß ist. Auf diese Weise kann verhindert werden, dass eine Person unabsichtlich mit den Fingern in die Trenneinrichtung und in den Wirkungsbereich des Trennelements gerät. Insbesondere liegt die Schlitzbreite in einem Bereich von 1 bis 8 mm, bevorzugt in einem Bereich von 3 bis 8 mm, besonders bevorzugt in einem Bereich von 3 bis 5 mm. Schließlich ist auch eine möglichst flache Bauweise des Gehäuses der Trenneinrichtung von Vorteil, insbesondere des unteren Gehäuseteils. Je flacher dieser ist, umso kürzer ist das durch die Luft zu führende lose Ende.

Gemäß noch einer Ausgestaltung der erfindungsgemäßen Etikettiermaschine weist die Aufwickelvorrichtung ferner eine Sensoreinrichtung mit mindestens einem Sensor zum Ermitteln der Position der äußeren Lage und/oder des Durchmessers oder des Radius der Trägerstreifenrolle auf. Ein solcher Sensor kann als kapazitiver Schalter, Ultraschallsensor, Laser oder mechanischer Endschalter ausgeführt sein. Grundsätzlich kann der Sensor aber auch zum Ermitteln des Gewichts der Trägerstreifenrolle, also beispielsweise in Form einer Wägezelle, ausgebildet sein; diese(r) könnte dann in der Rotationswelle oder dem Spulenkern angeordnet sein. Der Sensor kann dann ein entsprechendes Signal generieren bzw. an eine Steuereinrichtung senden, die daraufhin entsprechende Folgeaktionen (insbesondere Durchtrennen und/oder Entfernen des von Etiketten befreiten Trägerstreifenabschnitts) auslösen kann, wie sie im Weiteren noch näher erläutert werden. Eine Sensoreinrichtung ist aber nicht zwingend. So ist auch denkbar, dass die Steuereinrichtung so konfiguriert ist, dass sie aus der bekannten Trägerstreifendicke (diese kann einprogrammiert oder automatisch gemessen werden) den Zeitpunkt oder das Zeitfenster (zeitlichen Bereich) berechnen kann, zu/in dem die genannten Folgeaktionen ausgelöst werden sollen.

Zunächst soll aber nochmals die Aufwickeleinrichtung näher beschrieben werden. Diese weist erfindungsgemäß als Fixiermittel mindestens zwei, bevorzugt mindestens drei, besonders bevorzugt mindestens vier, sich parallel zur Rotationsachse des Spulenkerns und parallel zueinander erstreckende, voneinander in radialer Richtung beabstandete Stifte auf. Radial ist dabei in Bezug auf die Rotationsachse des Spulenkerns gesehen. Dabei sind bevorzugt alle Fixiermittel auch von dieser Rotationsachse beabstandet.

Eines oder mehrere der Fixiermittel bzw. Stifte, vorzugsweise alle Fixiermittel bzw. Stifte, können zwischen einer hervorstehenden Position und einer zurückgezogenen Position bewegt werden. Mit der hervorstehenden Position ist eine Position gemeint, in welcher das jeweilige Fixiermittel so weit gegenüber der Oberfläche des Spulenkerns hervorragt, dass eine Fixierung des Trägerstreifenabschnitts, das heißt des losen Endabschnitts am Spulenkern möglich ist. Bevorzugt steht das jeweilige Fixiermittel in der hervorstehenden Position mindestens so weit hervor, wie der Trägerstreifenabschnitt breit ist. Mit anderen Worten entspricht die Länge des jeweiligen Fixiermittels in der hervorstehenden Position mindestens der Breite des Trägerstreifenabschnitts. Mit der zurückgezogenen Position ist eine Position gemeint, in welcher das jeweilige Fixiermittel weniger als in der hervorstehenden Position oder sogar überhaupt nicht hervorsteht.

Es sind verschiedene Ausgestaltungen und Szenarien denkbar, wie die Fixiermittel bzw. Stifte zwischen der hervorstehenden und der zurückgezogenen Position bewegbar sind:
Gemäß einer vorteilhaften Ausgestaltung sind vier Fixiermittel vorgesehen, die alle versenkbar sind, also zwischen einer hervorstehenden und einer zurückgezogenen Position bewegbar sind. Die Fixiermittel bzw. Stifte ragen vorzugsweise stirnseitig aus dem Spulenkern hervor und erstrecken sich parallel zur Rotationsachse des Spulenkerns. Die Fixiermittel bzw. Stifte haben alle denselben Abstand voneinander und haben auch den gleichen Abstand von der Rotationsachse des Spulenkerns. Die Stifte können einzeln oder paarweise oder alle zusammen versenkt werden, also in die zurückgezogene Position gebracht werden. Entsprechendes gilt auch für die Bewegung in die hervorstehende Position.

Die zuvor genannten Fixiermittel bzw. Stifte können auch unterschiedlich lang bzw. in der hervorstehenden Position unterschiedlich weit hervorstehen, wobei insbesondere ein Paar von einander (bezogen auf die Rotationsachse des Spulenkerns) gegenüberliegenden Fixiermitteln bzw. Stiften dieselbe Länge hat.

Um automatisch den losen Endabschnitt des Trägerstreifenabschnitts zu Beginn des Aufwickelvorgangs am Spulenkern zu fixieren, ist es denkbar, dass von den vier Fixiermitteln bzw. Stiften zunächst zwei versenkt sind, sich also in der zurückgezogenen Position befinden, und die zwei anderen in der hervorstehenden Position sind. In dem Fall, dass die Stifte in der hervorstehenden Position unterschiedlich weit aus dem Spulenkern herausragen, bleiben zunächst die später weniger weit hervorstehenden Stifte versenkt und ragen die weiter hervorstehenden Stifte aus dem Spulenkern heraus. Die versenkten Stifte liegen sich dabei bezogen auf die Rotationsachse des Spulenkerns gegenüber, das heißt die Rotationsachse befindet sich zwischen den beiden versenkten Fixiermitteln bzw. Stiften. Dasselbe gilt entsprechend auch für die hervorstehenden Fixiermittel bzw. Stifte. In diesem Zustand ist es möglich, dass die Luftauslassöffnung einen Luftstrom auf den Trägerstreifenabschnitt richtet und diesen gegen die hervorstehenden Fixiermittel bzw. Stifte lenkt.

Dabei kann die Stellung des Spulenkerns, für den beispielhafte Anwendungsfall, dass der Spulenkern in diesem Augenblick nicht rotieren sollte, so gewählt sein, dass die hervorstehenden Fixiermittel bzw. Stifte auf einer gedachten Geraden angeordnet sind, die parallel oder in einem spitzen Winkel von bevorzugt weniger als 30°, besonders bevorzugt von weniger als 15°, zu einer Geraden verläuft, die durch die Rotationsachse des Spulenkerns verläuft und die tangential an der Oberfläche des Führungselements anliegt. Entspricht die Stellung des Spulenkerns zu diesem Zeitpunkt nicht diesen Vorgaben, wird der Spulenkern vorzugsweise in eine Stellung gedreht, die den Vorgaben entspricht, oder werden die hervorstehenden Fixiermittel bzw. Stifte versenkt und die versenkten Fixiermittel bzw. Stifte hervorbewegt. Sobald eine geeignete Stellung des Spulenkerns und der Fixiermittel eingestellt ist, kann die Luftauslassöffnung einen Luftstrom auf den Trägerstreifenabschnitt richten und diesen gegen die beiden hervorstehenden Fixiermittel bzw. Stifte lenken, wodurch der Trägerstreifenabschnitt durch den Wirkungsbereich bzw. Rotationsbereich der Fixiermittel verläuft.

Indem die beiden bisher versenkten Fixiermittel bzw. Stifte hervorbewegt werden, wird erreicht, dass der lose Endabschnitt des Trägerstreifenabschnitts zwischen zumindest zwei Fixiermitteln verläuft bzw. auf jeder Seite des Trägerstreifenabschnitts zumindest ein Fixiermittel hervorsteht.Durch die Rotation des Spulenkerns verklemmt sich der Trägerstreifenabschnitt nach spätestens einer halben Umdrehung des Spulenkerns so, dass eine Fixierung des losen Endabschnitts erreicht wird. Grundsätzlich wäre es auch möglich, anstelle von vier Fixiermitteln nur drei oder sogar zwei Fixiermittel zu verwenden, wodurch ein vergleichbarer Klemmeffekt erzielt würde. Grundsätzlich und nicht erfindungsgemäß wäre es auch denkbar, nur ein einzelnes aber dafür geschlitztes Fixiermittel zu verwenden, wobei in diesem Fall aber das lose Ende des Trägerstreifenabschnitts von Hand in den Fixiermittelschlitz eingeführt werden müsste.

Alternativ ist auch denkbar, dass zu Beginn des Aufwickelvorgangs, um den losen Endabschnitt am Spulenkern zu fixieren, zunächst alle Fixiermittel bzw. Stifte (bei der Verwendung von vier Fixiermitteln also alle vier Fixiermittel) zunächst versenkt sind und mit Hilfe eines Luftstroms aus einer Luftauslassöffnung der Trägerstreifenabschnitt in den Wirkungsbereich bzw. Rotationsbereich der Fixiermittel gebracht wird. Um die Positionierung des Trägerstreifenabschnitts zu vereinfachen, kann auf der, bezogen auf den Spulenkern, gegenüberliegenden Seite des Führungselements ein Anlageelement vorgesehen sein, dessen Oberfläche vorzugsweise an einer gedachten Geraden anliegt, die durch den Wirkungsbereich (Rotationsbereich) der Fixiermittel und insbesondere durch die Rotationsachse des Spulenkerns verläuft und die tangential an der Oberfläche des Führungselements anliegt. Dabei ist der Abstand zwischen Führungselement und Spulenkern kleiner als der Abstand zwischen Führungselement und Anlageelement. Mit anderen Worten liegt die Rotationsachse des Spulenkerns bzw. der Spulenkern zwischen Führungselement und Anlageelement. Der Luftstrom aus der Luftauslassöffnung lenkt dabei den Trägerstreifenabschnitt gegen das Anlageelement, so dass der Trägerstreifenabschnitt sowohl am Anlageelement als auch am Führungselement anliegt und folglich durch den zwischen Anlageelement und Führungselement angeordneten Wirkungsbereich (Rotationsbereich) der Fixiermittel verläuft. Werden dann die Fixiermittel bzw. Stifte in die hervorstehende Position bewegt, erstreckt sich der Trägerstreifenabschnitt immer zwischen zumindest zwei der Fixiermittel. Durch die Rotation des Spulenkerns verklemmt sich entsprechend auch in diesem Fall der Trägerstreifenabschnitt automatisch.

Zusätzlich oder alternativ zu dem Anlageelement kann auch vorgesehen sein, dass die Luftauslassöffnung so ausgebildet bzw. ausgerichtet ist, dass der daraus austretende Luftstrom parallel zu einer gedachten Geraden verläuft, die durch die Rotationsachse des Spulenkerns verläuft und die tangential an der Oberfläche des Führungselements anliegt.

Zusätzlich oder alternativ können zur Positionierung des Trägerstreifenabschnitts innerhalb des Wirkungsbereichs (Rotationsbereichs) der Fixiermittel auch mehrere Luftauslassöffnungen der genannten Art vorgesehen sein, so dass der Trägerstreifenabschnitt zwischen zwei Luftströmen bzw. Blasstrahlen geführt wird.

Ebenfalls zusätzlich oder alternativ kann zur Positionierung des Trägerstreifenabschnitts innerhalb des Wirkungsbereichs (Rotationsbereichs) der Fixiermittel vorgesehen sein, dass besagter Wirkungsbereich (Rotationsbereich) vertikal unterhalb der äußeren Kante (Umlenkkante) des Führungselements angeordnet ist, so dass alleine schon durch die Schwerkraft der Trägerstreifenabschnitt in Richtung des Wirkungsbereichs (Rotationsbereichs) der Fixiermittel bzw. in Richtung der Rotationsachse des Spulenkerns gelenkt wird. Dies kann dann zusätzlich noch durch einen oder mehrere gerichtete Luftströme unterstützt werden.

Die Verwendung einer Gebläseeinrichtung mit einer oder mehreren Luftauslassöffnungen kann auch dazu verwendet werden, den losen Endabschnitt des Trägerstreifenabschnitts in den Schlitz bzw. in die Öffnung der Trenneinrichtung zu lenken. Entsprechend weist gemäß einer Ausgestaltung der erfindungsgemäßen Etikettiermaschine die Aufwickelvorrichtung eine Gebläseeinrichtung mit mindestens einer Luftauslassöffnung auf, die derart ausgerichtet ist, dass ein daraus austretender Luftstrom den Trägerstreifenabschnitt, insbesondere den losen Endabschnitt davon, in einen Einlass - gemeint ist besagter Schlitz bzw. besagte Öffnung - der Trenneinrichtung lenkt. Bevorzugt sind dazu mindestens zwei Luftauslassöffnungen der genannten Art vorgesehen, die winkelig zueinander ausgerichtet sind und den Trägerstreifenabschnitt zwischen zwei Luftströmen entlang führen.

Schließlich ist gemäß noch einer weiteren Ausgestaltung der erfindungsgemäßen Etikettiermaschine, wie bereits erwähnt, eine Steuereinrichtung vorgesehen. Insbesondere weist die Aufwickelvorrichtung eine Steuereinrichtung auf, die derart konfiguriert ist,
- dass sie abhängig von einem vom Sensor generierten Signal oder abhängig von einem einprogrammierten oder automatisch gemessenen Wert für die Trägerstreifendicke
   o eine Rotation des Spulenkerns verlangsamen (insbesondere an die notwendige Transportgeschwindigkeit anpassen) oder stoppen kann und/oder
   o die Trenneinrichtung betätigen kann und/oder
   o die Fixiermittel von der hervorstehenden in die zurückgezogene Position bewegen kann und/oder
   o die Gebläseeinrichtung einschalten kann
   und/oder
- dass sie abhängig von der Durchsatzleistung der Etikettiermaschine
   ∘ die Fixiermittel von der zurückgezogenen in die hervorstehende Position bewegen kann und/oder
   ∘ die Rotation des Spulenkerns starten oder beschleunigen kann und/oder
   ∘ die Gebläseeinrichtung ausschalten kann.

Mit anderen Worten ist die Steuereinrichtung dazu geeignet, in dem Fall, dass durch den Sensor oder durch die Berechnung auf Grundlage der bekannten Trägerstreifendicke feststeht, dass die Trägerstreifenrolle zu einem bestimmten Zeitpunkt oder in einem bestimmten Zeitfenster ausgetauscht werden muss, zu diesem Zeitpunkt bzw. in diesem Zeitfenster die Rotation des Spulenkerns zu verlangsamen oder zu stoppen, ein Durchtrennen des Trägerstreifenabschnitts zu bewirken, die Fixiermittel bzw. Stifte zu versenken, wodurch die Rolle vom Spulenkern gelöst wird, und/oder die Gebläseeinrichtung anzuschalten, um dadurch den Trägerstreifenabschnitt zu positionieren, bevor ein neuer Aufwickelvorgang beginnen kann.

Es sei darauf hingewiesen, dass die Rotation des Spulenkerns nicht zwingend gestoppt werden muss, um ein Lösen der Rolle vom Spulenkern oder ein Durchtrennen des Trägerstreifenabschnitts zu ermöglichen. Vielmehr kann der Spulenkern auch mit gleichbleibender oder verminderter Geschwindigkeit weiter rotieren. In diesem Fall ist entsprechend auch kein Neustart der Rotation des Spulenkerns notwendig, um den erneuten Aufwickelvorgang einzuleiten. Die Steuereinrichtung kann insbesondere so konfiguriert sein, dass sie die Rotationsgeschwindigkeit des Spulenkerns an die notwendige Transportgeschwindigkeit des Trägerstreifenabschnitts und/oder an den Außendurchmesser der sich aufwickelnden Trägerstreifenrolle anpasst; so nimmt im Verlauf des Aufwickelvorgangs der Außendurchmesser und folglich der Umfang der sich aufwickelnden Trägerstreifenrolle zu, wodurch es vorteilhaft ist, wenn die Rotationsgeschwindigkeit des Spulenkerns, insbesondere gleichmäßig mit zunehmendem Außendurchmesser) reduziert wird. Entsprechend ist der Außendurchmesser und folglich der Umfang der Rolle bei Beginn eines neuen Aufwickelvorgangs minimal, so dass dann die Rotationsgeschwindigkeit vorteilhafterweise erhöht wird.

Die Steuereinrichtung kann auch vor Beginn des Aufwickelvorgangs die Fixiermittel von der zurückgezogenen in die hervorstehende Position bewegen und dadurch eine Fixierung des Trägerstreifenabschnitts zu Beginn des Aufwickelvorgangs bewirken, durch Starten oder Beschleunigen der Rotation des Spulenkerns den Aufwickelvorgang beginnen und/oder die Gebläseeinrichtung, die zum Positionieren des Trägestreifenabschnitts innerhalb des Wirkungsbereichs (Rotationsbereichs) der Fixiermittel angeschaltet war, wieder ausschalten.

Es ist auch denkbar, dass die Steuereinrichtung so konfiguriert ist, dass sie das Durchtrennen des Trägerstreifenabschnitts und/oder das Lösen der Trägerstreifenrolle bis zu einem Zeitpunkt bewirkt, an dem noch Trägerstreifen in die Etikettiervorrichtung eingeführt wird. In diesem Fall muss die Steuereinrichtung also auch überprüfen, inwieweit noch Trägerpapier in die Vorrichtung nachgeschoben wird, und dann den Vorgang des Durchtrennens und/oder Lösens entsprechend einleiten.

Die zuvor aufgezeigte Aufgabe wird auch gelöst durch ein Verfahren gemäß Anspruch 10 zum Etikettieren von Gegenständen wie Waren oder Verpackungen, insbesondere unter Verwendung der zuvor beschriebenen Etikettiermaschine, bei dem unter anderem die folgenden Schritte durchgeführt werden:
- Bereitstellen von mindestens einem zu etikettierenden Gegenstand,
- Zuführen eines Trägerstreifens (beispielsweise als Rollenware oder Liporello), der mit ablösbaren Etiketten versehen ist, in einer Transportrichtung zu einer Transfereinrichtung,
- Übertragen von in der Transfereinrichtung vom Trägerstreifen abgelösten Etiketten auf den mindestens einen zu etikettierenden Gegenstand, wodurch ein von Etiketten befreiter (vollständig oder teilweise befreiter) Trägerstreifenabschnitt erhalten wird,
- Zuführen eines losen Endabschnitts des von Etiketten befreiten Trägerstreifenabschnitts zu einer Aufwickeleinrichtung einer Aufwickelvorrichtung, die der Transfereinrichtung nachgeschaltet ist,
- Aufwickeln des von Etiketten befreiten Trägerstreifenabschnitts in der Aufwickelvorrichtung, wodurch eine Trägerstreifenrolle erhalten wird,
- Durchtrennen des von Etiketten befreiten Trägerstreifenabschnitts, wodurch die Trägerstreifenrolle von dem übrigen Trägerstreifenabschnitt abgetrennt wird, und
- Lösen der abgetrennten Trägerstreifenrolle von der Aufwickeleinrichtung.

Auch durch das erfindungsgemäße Verfahren wird erreicht, dass mit vergleichsweise geringem technischen Aufwand und hohem Bedienungskomfort die Entfernung des Trägerstreifens bzw. Trägerpapiers ermöglicht wird, und zwar aufgrund der erreichten hohen (Packungs-)Dichte der gewickelten Trägerstreifenrolle auch unter sehr wirtschaftlichen Bedingungen.

Gemäß einer Ausgestaltung des erfindungsgemäßen Verfahrens wird der lose Endabschnitt des von Etiketten vollständig oder teilweise befreiten Trägerstreifenabschnitts automatisch in der Aufwickelvorrichtung fixiert, insbesondere eingeklemmt. Dies erfolgt insbesondere auf die zuvor beschriebene Weise unter Verwendung der bewegbaren Fixiermittel bzw. Stifte.

Gemäß noch einer Ausgestaltung des erfindungsgemäßen Verfahrens wird, wie ebenfalls beschrieben wurde, die Position der äußeren Lage und/oder der Durchmesser oder Radius oder das Gewicht der Trägerstreifenrolle während des Aufwickelvorgangs ermittelt und bei Erreichen eines vorgegebenen Referenzwertes oder Referenzwertebereiches von einem Sensor ein Signal generiert, woraufhin, vorzugsweise automatisch, das Durchtrennen des Trägerstreifenabschnitts durchgeführt wird. Wie gesagt kann der optimale Zeitpunkt oder das optimale Zeitfenster des Durchtrennens aber auch von der Steuereinrichtung basierend auf einem einprogrammierten oder automatisch gemessenen Wert für die Trägerstreifendicke berechnet werden. Zum Durchtrennen muss dabei die Rotation der Trägerstreifenrolle bzw. des Spulenkerns wie erläutert nicht gestoppt werden. Der Referenzwert oder Referenzwertebereich ist insbesondere so gewählt, dass eine maximale Anzahl von Wicklungen (Lagen) der Trägerstreifenrolle erreicht werden kann, ohne dass diese mit der äußeren Lage an einen Teil der Etikettiermaschine und insbesondere der Aufwickelvorrichtung stößt. Der Referenzwertebereich für den Radius kann beispielsweise zwischen 60 und 200 mm, bevorzugt zwischen 90 und 180 mm, besonders bevorzugt zwischen 150 und 160 mm liegen. Ermittelt der Sensor einen solchen Radius, kann ein Signal generiert werden, welches entweder einer Bedienperson anzeigt, dass die Trägerstreifenrolle ihre gewünschte Größe erreicht hat, oder automatisch den Aufwickelvorgang beendet, beispielsweise durch Durchtrennen des Trägerstreifenabschnitts.

Gemäß einer weiteren Ausgestaltung des erfindungsgemäßen Verfahrens kann auch vorgesehen sein, dass beim Schritt des Lösens (Abwerfens) der abgetrennten Trägerstreifenrolle diese automatisch von der Aufwickeleinrichtung gelöst wird und insbesondere ein nachfolgender Aufwickelvorgang automatisch startet, wie dies bereits erläutert wurde. Grundsätzlich ist es aber auch denkbar, dass eine Bedienperson die Trägerstreifenrolle von Hand abnimmt. Entsprechendes gilt auch für das Durchtrennen des Trägerstreifenabschnitts, was vorzugsweise automatisch erfolgt, aber grundsätzlich auch von Hand durchgeführt werden kann.

Schließlich ist gemäß noch einer Ausgestaltung des erfindungsgemäßen Verfahrens vorgesehen
- dass abhängig von einem von einem Sensor generierten Signal oder abhängig von einem einprogrammierten oder automatisch gemessenen Wert für die Trägerstreifendicke
   ∘ eine Rotation des Spulenkerns bzw. der Trägerstreifenrolle verlangsamt (insbesondere an die notwendige Transportgeschwindigkeit angepasst) oder gestoppt wird und/oder
   ∘ der Trägerstreifenabschnitt durchtrennt wird und/oder
   ∘ die Trägerstreifenrolle von der Aufwickeleinrichtung gelöst wird und/oder
   ∘ eine den losen Endabschnitt des Trägerstreifenabschnitts mit Luft anströmende Gebläseeinrichtung eingeschaltet wird
   und/oder
- dass abhängig von der Durchsatzleistung der Etikettiermaschine zu Beginn des Aufwickelvorgangs
   ∘ der lose Endabschnitt des Trägerstreifenabschnitts fixiert wird und/oder
   ∘ die Rotation eines Spulenkerns, der die spätere Trägerstreifenrolle trägt, gestartet oder beschleunigt wird und/oder
   ∘ eine den losen Endabschnitt des Trägerstreifenabschnitts mit Luft anströmende Gebläseeinrichtung ausgeschaltet wird.

Auch an dieser Stelle sei nochmals darauf hingewiesen, dass die Rotation der Trägerstreifenrolle nicht zwingend gestoppt und dementsprechend nach dem Entfernen der Trägerstreifenrolle die Rotation des Spulenkerns nicht zwingend gestartet werden muss, da das Lösen bzw. Abwerfen der Trägerstreifenrolle und auch das Durchtrennen des Trägerstreifenabschnitts während der Rotation des Spulenkerns erfolgen kann.

Es gibt nun eine Vielzahl von Möglichkeiten, die erfindungsgemäße Etikettiermaschine und das erfindungsgemäße Verfahren auszugestalten und weiterzubilden. Hierzu sei einerseits verwiesen auf die dem Patentanspruch 1 nachfolgenden Patentansprüche, andererseits auf die Beschreibung von Ausführungsbeispielen in Verbindung mit der Zeichnung. In der Zeichnung zeigt:
- Fig. 1: eine schematische Darstellung einer Etikettiermaschine gemäß der vorliegenden Erfindung,
- Fig. 2a): eine schematische Darstellung eines ersten Ausführungsbeispiels einer Aufwickelvorrichtung einer erfindungsgemäßen Etikettiermaschine,
- Fig. 2b): eine schematische Darstellung eines zweiten Ausführungsbeispiels einer Aufwickelvorrichtung einer Etikettiermaschine,
- Fig. 2c): eine schematische Darstellung eines dritten Ausführungsbeispiels einer Aufwickelvorrichtung einer Etikettiermaschine,
- Fig. 2d): eine schematische Darstellung eines vierten Ausführungsbeispiels einer Aufwickelvorrichtung einer Etikettiermaschine,
- Fig. 2e): eine schematische Darstellung eines fünften Ausführungsbeispiels einer Aufwickelvorrichtung einer Etikettiermaschine,
- Fig. 2f): eine schematische Darstellung eines sechsten Ausführungsbeispiels einer Aufwickelvorrichtung einer Etikettiermaschine,
- Fig. 3a): eine schematische Darstellung eines ersten Ausführungsbeispiels einer Trenneinrichtung für eine Aufwickelvorrichtung gemäß den Figuren 2a) bis f),
- Fig. 3b): eine schematische Darstellung eines zweiten Ausführungsbeispiels einer Trenneinrichtung für eine Aufwickelvorrichtung gemäß den Figuren 2a) bis f),
- Fig. 3c): eine schematische Darstellung eines dritten Ausführungsbeispiels einer Trenneinrichtung für eine Aufwickelvorrichtung gemäß den Figuren 2a) bis f),
- Fig. 4a): eine schematische Perspektivansicht eines ersten Ausführungsbeispiels eines Spulenkerns für eine Aufwickelvorrichtung gemäß den Figuren 2a) bis f) und
- Fig. 4b): eine schematische Perspektivansicht eines zweiten Ausführungsbeispiels eines Spulenkerns für eine Aufwickelvorrichtung gemäß den Figuren 2a) bis f).

Fig. 1 zeigt in einer schematischen Prinzipdarstellung eine Etikettiermaschine 1 gemäß der vorliegenden Erfindung, die eine Etikettiervorrichtung 2 und eine Aufwickelvorrichtung 6 aufweist. Die Etikettiervorrichtung 2 weist eine Zufuhreinrichtung 2.1 zur Zufuhr eines Trägerstreifens 3, der mit ablösbaren Etiketten 4 versehen ist, und eine Transfereinrichtung 2.2 zum Übertragen der Etiketten 4 von dem Trägerstreifen 3 auf einen zu etikettierenden Gegenstand 5 auf. Der zu etikettierende Gegenstand 5 wird dabei, wie mit Pfeilen dargestellt ist, auf einem Transportband 8 oder dergleichen durch die Transfereinrichtung 2.2 transportiert, wobei, wie in Fig. 1 dargestellt ist, vor dem Eintritt in die Transfereinrichtung der Gegenstand 5 (linker Gegenstand in Fig. 1) noch kein bestimmungsgemäßes Etikett 4 trägt, wohingegen nach Durchlaufen der Transfereinrichtung 2.2 der Gegenstand 5 (rechter Gegenstand in Fig. 1) mit einem Etikett 4 beklebt ist.

Die Etiketten 4 sind wie gesagt auf einem Trägerstreifen 3 lösbar aufgebracht, der hier als Endlosrolle 3.3 bereitgestellt wird. Der Trägerstreifen 3 wird von dieser Endlosrolle 3.3 abgerollt, durch die Transfereinrichtung 2.2 geführt und anschließend, nachdem der Trägerstreifen 3 von den Etiketten 4 vollständig oder teilweise befreit ist, einer Aufwickelvorrichtung 6 zugeführt.

Ausführungsbeispiele einer Aufwickelvorrichtung 6 zeigen die Figuren 2a) bis f).

Grundsätzlich wird in der Aufwickelvorrichtung 6 der von den Etiketten 4 befreite Abschnitt 3.1 des Trägerstreifens 3 aufgewickelt, wodurch eine Trägerstreifenrolle 3.2 gebildet wird. Um einen losen Endabschnitt 3.11 des Trägerstreifenabschnitts 3.1 automatisch in einer Aufwickeleinrichtung 6.2 der Aufwickelvorrichtung 6 fixieren zu können, ist als Hilfsmittel eine Gebläseeinrichtung 6.3 vorgesehen, die einen gerichteten Luftstrom S zur exakten Positionierung des Endabschnitts 3.11 auf den Trägerstreifenabschnitt 3.1 richten kann. Eine Sensoreinrichtung 6.5 erkennt, wenn die Trägerstreifenrolle 3.2 eine vorbestimmte Größe erreicht hat, woraufhin über eine Trenneinrichtung 6.4 der Trägerstreifenabschnitt 3.1 durchtrennt werden kann. Die Trägerstreifenrolle 3.2 kann dann gelöst und aus der Aufwickelvorrichtung 6 entnommen werden, woraufhin ein neuer Aufwickelvorgang beginnen kann. Die aus der Aufwickelvorrichtung 6 entfernte Trägerstreifenrolle 3.2 kann dann entsorgt werden.

Die Ausführungsbeispiele in den Figuren 2a) bis f) haben gemein, dass die Aufwickelvorrichtung 6 eine Führungseinrichtung 6.1 mit einem Führungselement 6.11, an dem der Trägerstreifenabschnitt 3.1 in einer Transportrichtung T entlangführbar ist, und eine Aufwickeleinrichtung 6.2, die dem mindestens einen Führungselement 6.11 nachgeschaltet ist und die Fixiermittel 6.21 aufweist, an denen ein loser Endabschnitt 3.11 des Trägerstreifenabschnitts 3.1 fixierbar ist, aufweist, wobei die Fixiermittel 6.21 auf einem um eine Rotationsachse X rotierbaren Spulenkern 6.22 angeordnet sind und einer Rotationsbewegung des Spulenkerns 6.22 folgen.

Ferner weist die Aufwickelvorrichtung 6 gemäß den schematisch dargestellten Ausführungsbeispielen in den Figuren 2a) bis f) eine Gebläseeinrichtung 6.3 mit mindestens einer Luftauslassöffnung 6.31 auf, die derart ausgerichtet ist, dass ein daraus austretender Luftstrom S den Trägerstreifenabschnitt 3.1, nachdem dieser das Führungselement 6.11 passiert hat, in Richtung des Spulenkerns 6.22 lenkt.

Darüber hinaus weisen die einzelnen Ausführungsbeispiele der Aufwickelvorrichtung 6 auch eine Trenneinrichtung 6.4 mit einem Trennelement 6.41, beispielsweise einem Messer, einem Sägeblatt oder einer rotierbaren Trennscheibe, auf, wobei das Trennelement 6.41 in eine Position bewegbar ist, in welcher ein Durchtrennen des Trägerstreifenabschnitts 3.1 erfolgen kann. Das Trennelement kann bei den dargestellten Ausführungsbeispielen auch als Laserschneidkopf ausgebildet sein, wobei der Schnitt dann durch Erhitzen des Trägerstreifenabschnitts 3.1 mittels des Laserstrahls bewirkt wird.

Schließlich weist die Aufwickelvorrichtung 6 in allen dargestellten Beispielen eine Sensoreinrichtung 6.5 auf, die mit mindestens einem Sensor 6.51 versehen ist, der geeignet ist zum Ermitteln der Position der äußeren Lage 3.12 und/oder des Durchmessers oder Radius einer Trägerstreifenrolle 3.2 die mittels der Aufwickeleinrichtung 6.2 aus dem Trägerstreifenabschnitt 3.1 erzeugt worden ist. Es ist auch denkbar, einen Sensor vorzusehen, der das Gewicht der Trägerstreifenrolle 2.3 ermittelt; dieser könnte dann in der Rotationswelle oder dem Spulenkern 6.22 angeordnet sein.

Gemäß Fig. 2a) sind als Fixiermittel 6.21 vier Stifte 6.21 am Spulenkern 6.22 angeordnet, die sich parallel zur Rotationsachse X des Spulenkerns 6.22 und parallel zueinander erstrecken und die von einander in radialer Richtung r beabstandet sind. Die Stifte 6.21 haben zueinander alle denselben Abstand und haben auch zu der Rotationsachse X alle denselben Abstand. Die Stifte 6.21 sind alle zwischen einer hervorstehenden Position und einer zurückgezogenen Position bewegbar. Von den vier Stiften 6.21 können, um einen Aufwickelvorgang starten zu können, zunächst zwei jeweils einander gegenüberliegende, zwischen denen also die Rotationsachse X verläuft, in der hervorstehenden Position angeordnet sein (Stifte in Fig. 2a) jeweils symbolisiert durch dunkle Punkte), während die anderen beiden Stifte, die sich ebenfalls gegenüberliegen, in der zurückgezogenen Position sind (Stifte in Fig. 2a) jeweils symbolisiert durch helle Punkte).

Die beiden hervorstehenden Stifte 6.21 dienen als Anlage für den am Spulenkern 6.22 zu fixierenden Endabschnitt 3.11 des Trägerstreifenabschnitts 3.1. So wird der Endabschnitt 3.11, nachdem dieser das Führungselement 6.11 passiert hat, durch einen Luftstrom S aus der Luftauslassöffnung 6.31 in Richtung des Spulenkerns 6.22 und der beiden hervorstehenden Stifte 6.21 gelenkt, bis der Endabschnitt 3.11 an den beiden hervorstehenden Stiften zur Anlage kommt (diese Anfangsposition des Endabschnitts 3.11 vor Beginn des Fixier- und des Aufwickelvorgangs ist in den Figuren 2a) bis f) (gestrichelt dargestellt). In diesem speziellen Fall hat der Spulenkern 6.22 in dem Augenblick, wenn der Endabschnitt 3.11 die Stifte 6.21 berührt, eine solche Position, dass die hervorstehenden Stifte 6.21 auf einer gedachten Geraden G angeordnet sind, die parallel zu einer Geraden G' verläuft, die durch die Rotationsachse X des Spulenkerns 6.22 verläuft und die tangential an der Oberfläche des Führungselements 6.11 anliegt.

Die beiden bisher versenkten Stifte werden sodann ebenfalls in die hervorstehende Position gefahren, wodurch sich der Endabschnitt 3.11 zwischen den Stiften 6.21 verklemmt. Die Gebläseeinrichtung 6.3 wird daraufhin abgeschaltet. Sobald der Sensor 6.51 eine bestimmte Dicke der Trägerstreifenrolle 3 ermittelt, wird ein entsprechendes Signal an eine Steuereinrichtung 6.6 übertragen. Die Trenneinrichtung 6.4 durchtrennt daraufhin die obere Lage 3.12 des zu einer Rolle 3.2 aufgewickelten Trägerstreifenabschnitts 3.1. Zum Durchtrennen kann die Rotation des Spulenkerns 6.22 gestoppt oder verlangsamt werden. Der Spulenkern 6.22 kann aber auch mit gleichbleibender Geschwindigkeit während des Durchtrennens weiter rotieren.

Das Durchtrennen erfolgt beispielsweise mittels einer Trenneinrichtung, wie sie in Fig. 3a) dargestellt ist. Die in Fig. 3a) dargestellt Trenneinrichtung weist ein Sägeblatt 6.41 auf, das exzentrisch gelagert ist und dadurch eine Bewegung ausführt, die eine vertikale und eine horizontale Komponente aufweist. Die vertikale Bewegungskomponente wird hier als Hub H bezeichnet. Der Hub H liegt bei beispielsweise 1 bis 2 mm. In der unteren Hubposition berührt das Sägeblatt 6.41 die zu durchtrennende Oberfläche des Trägerstreifenabschnitts 3.1. Dabei ist das Sägeblatt 6.41 in vertikaler Richtung, also in Richtung der Hubbewegung, federnd aufgehängt (nicht dargestellt), so dass eine bestimmte Andruckkraft des Sägeblatts 6.41 an der zu durchtrennenden Oberfläche nicht überschritten wird. Die horizontale Bewegungskomponente wird von einem horizontal oszillierenden Antrieb bewirkt, in Fig. 3a) beispielsweise durch einen elektromagnetischen Antrieb 6.44 mit einem in einer elektrischen Spule geführten Magneten. Das Durchtrennen kann auch mittels eines Parallelmessers 6.41 erfolgen, wie es in Fig. 3b) dargestellt ist und im Folgenden noch beschrieben wird. Alternativ kann auch eine Trenneinrichtung 6.4 mit mehreren Nadeln 6.45 vorgesehen sein (Fig. 3c), die dazu dienen, den Trägerstreifenabschnitt 3.1 zu perforieren, so dass dieser an dieser Stelle selbständig durchreißt.

Bei dem Ausführungsbeispiel gemäß Fig. 2a) werden, nachdem das Durchtrennen erfolgt ist, alle vier Stifte 6.21 versenkt, wodurch die Trägerstreifenrolle 3.2 gelöst wird und entsorgt werden kann.

Das nicht erfindungsgemäße Ausführungsbeispiel einer Aufwickelvorrichtung 6 in Fig. 2b) ist ähnlich aufgebaut. Jedoch werden hier die vier Stifte 6.21 immer gleichzeitig in die zurückgezogene bzw. in die hervorstehende Position bewegt. Um vor Beginn des Aufwickelvorgangs den Endabschnitt 3.11 an den Stiften 6.21 fixieren zu können, werden zunächst alle Stifte 6.21 versenkt, woraufhin der Luftstrom S aus der Luftauslassöffnung 6.31 den noch losen Endabschnitt 3.11 in Richtung einer Geraden G lenkt, die durch die Rotationsachse X des Spulenkerns 6.22 verläuft und die tangential an der Oberfläche des Führungselements 6.11 anliegt. Dabei kommt der Endabschnitt 3.11 an einem Anlageelement 7 zur Anlage, dessen Oberfläche ebenfalls an der gedachten Geraden G anliegt. Auf diese Weise wird gewährleistet, dass der Trägerstreifenabschnitt 3.1 durch den Rotationsbereich der Stifte 6.21 verläuft und durch die Stifte 6.21 im ausgefahrenen Zustand automatisch verklemmt wird.

Ein weiterer Unterschied zwischen Fig. 2a) und Fig. 2b) ist, dass gemäß Fig. 2a) der Spulenkern 6.22 vertikal unterhalb der äußeren Kante des Führungselements 6.11 liegt, so dass die Schwerkraft die Positionierung des noch losen Endabschnitts 3.11 im Bereich des Spulenkerns 6.22 unterstützt. Gemäß Fig. 2b) liegt der Spulenkern 6.22 dagegen nicht vertikal unterhalb der äußeren Kante des Führungselements 6.11, sondern seitlich zur Etikettiervorrichtung 2 hin versetzt dazu. Der Versatz kann auch in die andere Richtung vorgesehen sein, das heißt von der Etikettiervorrichtung 2 weg.

Sowohl im Falle der Fig. 2a) als auch im Falle der Fig. 2b) ist der Luftstrom S winkelig zu einer gedachten Geraden ausgerichtet, die durch die Rotationsachse X verläuft und tangential am Führungselement 6.11 anliegt. Gemäß Fig. 2c) verläuft der Luftstrom S dagegen parallel zu einer gedachten Geraden G, die durch die Rotationsachse X verläuft und tangential an der Oberfläche des Führungselements 6.11 anliegt. In letzterem Ausführungsbeispiel, wird durch die parallele Ausrichtung des Luftstroms S erreicht, dass sich der noch lose Endabschnitt 3.11 ohne die Notwendigkeit eines Anlageelements 7 in den Rotationsbereich der Stifte 6.21 bewegt. Das Ausführungsbeispiel gemäß Fig. 2c) stimmt mit dem in Fig. 2b) gezeigten überein, wobei in Fig. 2c) auf das besagte Anlageelement 7 verzichtet wurde.

Fig. 2d) zeigt ein Ausführungsbeispiel einer Aufwickelvorrichtung 6, welches mit dem in Fig. 2a) im Wesentlichen übereinstimmt. Jedoch ist auch gemäß Fig. 2d) eine parallele Anströmung des noch losen Endabschnitts 3.11 vorgesehen, wohingegen die Anströmung in Fig. 2a) winkelig gewählt ist.

Bei dem Ausführungsbeispiel in Fig. 2e) erfolgt wie bei dem Ausführungsbeispiel in Fig. 2d) ebenfalls eine parallele Anströmung des losen Endabschnitts 3.11 durch den Luftstrom S, wobei hier aber die Trenneinrichtung 6.4 nicht seitlich an der Rolle 3.2 angeordnet ist, sondern vertikal oberhalb der Rolle in einem Bereich, in welchem der Trägestreifenabschnitt 3.1 noch nicht auf die Rolle aufgewickelt ist, demnach also noch nicht das Führungselement 6.11 passiert hat. Letzteres bildet hier den Austritt aus der Trenneinrichtung 6.4, so dass in diesem Ausführungsbeispiel das Führungselement 6.11 Teil des Gehäuses der Trenneinrichtung 6.4 ist.

Die Trenneinrichtung 6.4 weist gemäß Fig. 2e) ein zweigeteiltes Trennelement 6.41 in Form eines Parallelmessers auf. Dieses ist schematisch in Fig. 3b) dargestellt. Die beiden Klingen des Parallelmessers 6.41 sind jeweils exzentrisch gelagert und vollführen eine zueinander synchrone Bewegung mit einer Vertikalkomponente und einer Horizontalkomponente, wobei wie in Fig. 3a) auch hier die Horizontalkomponente durch einen elektromagnetischen Antrieb 6.44 mit einem in einer elektrischen Spule geführten Magneten bewirkt wird. Letzterer ist zusätzlich noch zur Unterstützung der oszillierenden Bewegung mit einer Feder 6.43 verbunden. Ein solches Parallelmesser hat den Vorteil, dass die Klingen, die den Trägerstreifenabschnitt 3.1 von oben und von unten durchtrennen, so weit aus dem Transportweg zurückgezogen werden können, dass nach dem Durchtrennen der neue Endabschnitt 3.11 ohne das Risiko eines Verhakens durch den Spalt zwischen den Schneiden geführt werden kann.

Um die Führung des Endabschnitts weiter zu unterstützen, ist eine zusätzliche Gebläseeinrichtung 6.3' bei dem Ausführungsbeispiel gemäß Fig. 2e) vorgesehen, die zwei Luftauslassöffnungen 6.31' aufweist, von denen eine unterhalb und eine oberhalb des Trägerstreifenabschnitts 3.1 angeordnet ist. Die beiden austretenden Luftströme S' sind winklig zur Transportrichtung T ausgerichtet und ermöglichen, einen zuvor abgetrennten losen Endabschnitt des Trägestreifenabschnitts 3.1 in die Öffnung bzw. den Einlass 6.42, der hier trichterförmig ausgebildet ist, der Trenneinrichtung 6.4 zu leiten.

Darüber hinaus ist auch bei dem Ausführungsbeispiel gemäß Fig. 2e) eine Sensoreinrichtung 6.5 mit einem Sensor 6.51 vorgesehen, der die Position der äußeren Lage 3.12 der Trägerstreifenrolle 3.2 ermitteln kann.

Fig. 2f) zeigt noch ein weiteres Ausführungsbeispiel, welches im Wesentlichen mit dem in Fig. 2e) gezeigten übereinstimmt, wobei jedoch bei dem Ausführungsbeispiel in Fig. 2f) der Spulenkern 6.22, insbesondere dessen Rotationsachse, in derselben Ebene liegt, in der der Trägerstreifenabschnitt 3.1 aus der Etikettiervorrichtung 2 zugeführt wird. In diesem konkreten Beispiel verläuft diese Ebene, in der auch die Unterkante des Führungselements 6.11 verläuft, in der Horizontalen. Hier wird also der Trägerstreifenabschnitt 3.11 vom Führungselement 6.11 in dem Augenblick, wenn ein neuer Aufwickelvorgang beginnt, gerade in horizontaler Richtung zu dem Spulenkern 6.22 weitergeführt. Um die Führung des Endabschnitts 3.11 vom Führungselement 6.11 zum Spulenkern 6.22 zu gewährleisten, sind in diesem Ausführungsbeispiel zwei Luftauslassöffnungen 6.31 vorgesehen, von denen eine unterhalb und eine oberhalb des Trägerstreifenabschnitts 3.1 angeordnet ist. Die Luftströme S treten in derselben Richtung und im selben Winkel zur Transportrichtung T wie die Luftströme S' der Luftauslassöffnungen 6.31' aus.

Die Figuren 4a) und b) zeigen perspektivisch einen Spulenkern 6.22 jeweils in dem Zustand, in dem alle Stifte 6.21 vollständig herausragen. Dabei zeigt Fig. 4a) ein Ausführungsbeispiel, bei dem die Stifte 6.21 alle gleich weit herausragen, während Fig. 4b) ein Ausführungsbeispiel zeigt, bei dem die Stifte in der vollständig hervorstehenden Position unterschiedlich weit herausragen. Die in dieser Position am weitesten herausragenden Stifte 6.21 dienen dann zur Anlage des Endabschnitts des Trägerstreifenabschnitts 3.1, wobei die weniger weit hervorstehenden Stifte dazu dienen, diesen Endabschnitt zum Zwecke des Aufwickelns zu fixieren.

Schließlich ist bei allen Ausführungsbeispielen eine Aufwickelvorrichtung 6 und eine Steuereinrichtung 6.6 vorgesehen, die eine oder mehrere der folgenden Funktionen durchführen kann:
- Anhalten oder Starten der Rotation des Spulenkerns 6.22,
- Anhalten oder Starten der Trenneinrichtung 6.4,
- Bewegen eines oder mehrerer Fixiermittel bzw. Stifte 6.21 in die hervorstehende oder in die zurückgezogene Position,
- Ein- oder Ausschalten einer oder mehrerer Gebläseeinrichtungen.

## Patentansprüche

1. Etikettiermaschine (1) mit einer Etikettiervorrichtung (2), die eine Zufuhreinrichtung (2.1) zur Zufuhr eines Trägerstreifens (3), der mit ablösbaren Etiketten (4) versehen ist, und eine Transfereinrichtung (2.2) zum Übertragen der Etiketten (4) von dem Trägerstreifen (3) auf einen zu etikettierenden Gegenstand (5) aufweist, wobei die Etikettiermaschine (1) ferner eine Aufwickelvorrichtung (6) zum Aufwickeln eines von Etiketten befreiten Abschnitts (3.1) des Trägerstreifens (3) aufweist, enthaltend
- mindestens eine Führungseinrichtung (6.1) mit einem Führungselement (6.11), an dem der Trägerstreifenabschnitt (3.1) in einer Transportrichtung (T) entlangführbar ist, und
- eine Aufwickeleinrichtung (6.2), die dem mindestens einen Führungselement (6.11) nachgeschaltet ist und die Fixiermittel (6.21) aufweist, an denen ein loser Endabschnitt (3.11) des Trägerstreifenabschnitts (3.1) fixierbar ist, wobei die Fixiermittel (6.21) auf einem um eine Rotationsachse (X) rotierbaren Spulenkern (6.22) angeordnet sind und einer Rotationsbewegung des Spulenkerns (6.22) folgen,
**dadurch gekennzeichnet, dass** die Aufwickeleinrichtung (6.2) als Fixiermittel (6.21) mindestens zwei sich parallel zur Rotationsachse (X) des Spulenkerns (6.22) und parallel zueinander erstreckende, voneinander in radialer Richtung (r) beabstandete Stifte (6.21) aufweist, wobei mindestens einer der Stifte (6.21) unabhängig von mindestens einem anderen der Stifte (6.21) zwischen einer hervorstehenden Position und einer zurückgezogenen Position, in der der jeweilige Stift (6.21) weniger oder nicht hervorsteht, bewegbar ist.

2. Etikettiermaschine (1) nach Anspruch 1, **dadurch gekennzeichnet, dass** die Aufwickelvorrichtung (6) ferner eine Gebläseeinrichtung (6.3) mit mindestens einer Luftauslassöffnung (6.31) aufweist, die derart ausgerichtet ist, dass ein daraus austretender Luftstrom (S) den Trägerstreifenabschnitt (3.1), nachdem dieser das Führungselement (6.11) passiert hat, in Richtung des Spulenkerns (6.22) lenkt.

3. Etikettiermaschine (1) nach Anspruch 1 oder 2, **dadurch gekennzeichnet, dass** die Aufwickelvorrichtung (6) ferner eine Trenneinrichtung (6.4) mit einem insbesondere federnd gelagerten Trennelement (6.41), insbesondere mit einem Messer, einem Sägeblatt, einer oder mehreren Nadeln, einem Laserschneidkopf oder einer rotierbaren Trennscheibe, aufweist, das in eine Position bewegbar ist, in welcher ein Durchtrennen des Trägerstreifenabschnitts (3.1) erfolgen kann.

4. Etikettiermaschine (1) nach einem der vorangehenden Ansprüche, **dadurch gekennzeichnet, dass** die Aufwickelvorrichtung (6) ferner eine Sensoreinrichtung (6.5) mit mindestens einem Sensor (6.51) zum Ermitteln der Position der äußeren Lage (3.12) und/oder des Durchmessers oder Radius oder des Gewichts einer Trägerstreifenrolle (3.2) aus einem mittels der Aufwickeleinrichtung (6.2) aufgewickelten Trägerstreifenabschnitts (3.1) aufweist.

5. Etikettiermaschine (1) nach einem der vorangehenden Ansprüche, **dadurch gekennzeichnet, dass** die Aufwickeleinrichtung (6.2) als Fixiermittel (6.21) mindestens drei, bevorzugt mindestens vier, sich parallel zur Rotationsachse (X) des Spulenkerns (6.22) und parallel zueinander erstreckende, voneinander in radialer Richtung (r) beabstandete Stifte (6.21) aufweist, wobei insbesondere alle Stifte (6.21) zwischen einer hervorstehenden Position und einer zurückgezogenen Position, in der der jeweilige Stift (6.21) weniger oder nicht hervorsteht, bewegbar sind.

6. Etikettiermaschine (1) nach einem der vorangehenden Ansprüche, **dadurch gekennzeichnet, dass** ein Anlageelement (7) zur Anlage des Endabschnitts (3.11) vorgesehen ist, dessen Oberfläche an einer gedachten Geraden (G) anliegt, die durch den Wirkungsbereich (Rotationsbereich) der Stifte (6.21) und insbesondere durch die Rotationsachse (X) des Spulenkerns (6.22) verläuft und die tangential an der Oberfläche des Führungselements (6.11) anliegt, wobei der Abstand zwischen Führungselement (6.11) und Spulenkern (6.22) kleiner als der Abstand zwischen Führungselement (6.11) und Anlageelement (7) ist, wobei inbesondere die mindestens eine Luftauslassöffnung (6.31) derart ausgebildet ist, dass ein austretender Luftstrom den Trägerstreifenabschnitt (3.1), nachdem dieser das Führungselement (6.11) passiert hat, gegen das Anlageelement (7) drückt.

7. Etikettiermaschine (1) nach einem der Ansprüche 3 bis 6, **dadurch gekennzeichnet, dass** die Aufwickelvorrichtung (6) ferner eine Gebläseeinrichtung (6.3') mit mindestens einer Luftauslassöffnung (6.31') aufweist, die derart ausgerichtet ist, dass ein daraus austretender Luftstrom den Trägerstreifenabschnitt (3.1) in einen Einlass (6.42) der Trenneinrichtung (6.4) lenkt.

8. Etikettiermaschine (1) nach einem der vorangehenden Ansprüche, **dadurch gekennzeichnet, dass** die Aufwickelvorrichtung (6) ferner eine Steuereinrichtung (6.6) aufweist, die derart konfiguriert ist,
- dass sie abhängig von einem vom Sensor (6.51) generierten Signal oder abhängig von einem einprogrammierten oder automatisch gemessenen Wert für die Trägerstreifendicke
∘ eine Rotation des Spulenkerns (6.22) verlangsamen und insbesondere an die notwendige Transportgeschwindigkeit anpassen oder stoppen kann und
∘ die Trenneinrichtung (6.4) betätigen kann und
∘ die Fixiermittel (6.21) von der hervorstehenden in die zurückgezogene Position bewegen kann und
∘ die Gebläseeinrichtung (6.3,6.3') einschalten kann.

9. Etikettiermaschine (1) nach einem der vorangehenden Ansprüche, **dadurch gekennzeichnet, dass** die Aufwickelvorrichtung (6) ferner eine Steuereinrichtung (6.6) aufweist, die derart konfiguriert ist,
- dass sie abhängig von der Durchsatzleistung der Etikettiermaschine (1)
∘ die Fixiermittel (6.21) von der zurückgezogenen in die hervorstehende Position bewegen kann und
∘ die Rotation des Spulenkerns (6.22) starten oder beschleunigen kann und
∘ die Gebläseeinrichtung (6.3,6.3') ausschalten kann.

10. Verfahren zum Etikettieren von Gegenständen (5) wie Waren oder Verpackungen, insbesondere unter Verwendung der Etikettiermaschine (1) nach einem der vorangehenden Ansprüche, bei dem die folgenden Schritte durchgeführt werden:
- Bereitstellen von mindestens einem zu etikettierenden Gegenstand (5),
- Zuführen eines Trägerstreifens (3), der mit ablösbaren Etiketten (4) versehen ist, in einer Transportrichtung (T) zu einer Transfereinrichtung (2.2),
- Übertragen von in der Transfereinrichtung (2.2) vom Trägerstreifen (3) abgelösten Etiketten (4) auf den mindestens einen zu etikettierenden Gegenstand (5), wodurch ein von Etiketten (4) befreiter Trägerstreifenabschnitt (3.1) erhalten wird,
- Zuführen eines losen Endabschnitts (3.11) des von Etiketten (4) befreiten Trägerstreifenabschnitts (3.1) zu einer Aufwickeleinrichtung (6.2) einer Aufwickelvorrichtung (6), die der Transfereinrichtung (2.2) nachgeschaltet ist,
- Aufwickeln des von Etiketten (4) befreiten Trägerstreifenabschnitts (3.1) in der Aufwickelvorrichtung (6), wodurch eine Trägerstreifenrolle (3.2) erhalten wird,
- Durchtrennen des von Etiketten (4) befreiten Trägerstreifenabschnitts (3.1), wodurch die Trägerstreifenrolle (3.2) von dem übrigen Trägerstreifenabschnitt (3.1) abgetrennt wird, und
- Lösen der abgetrennten Trägerstreifenrolle (3.2) von der Aufwickeleinrichtung (6.2),
**dadurch gekennzeichnet, dass** der lose Endabschnitt (3.11) an mindestens zwei Stiften (6.21) fixiert wird, die als Fixiermittel (6.21) dienen, wobei die Stifte (6.21) auf einem um eine Rotationsachse (X) rotierbaren Spulenkern (6.22) angeordnet sind und einer Rotationsbewegung des Spulenkerns (6.22) folgen, wobei die Stifte (6.21) voneinander in radialer Richtung beabstandet sind und sich parallel zur Rotationsachse (X) des Spulenkerns (6.22) und parallel zueinander erstrecken, wobei mindestens einer der Stifte (6.21) unabhängig von mindestens einem anderen der Stifte (6.21) zwischen einer hervorstehenden Position und einer zurückgezogenen Position, in der der jeweilige Stift (6.21) weniger oder nicht hervorsteht, bewegt wird.

11. Verfahren nach Anspruch 10, **dadurch gekennzeichnet, dass** der lose Endabschnitt (3.11) des von Etiketten (4) befreiten Trägerstreifenabschnitts (3.1) automatisch in der Aufwickelvorrichtung (6) fixiert wird, insbesondere eingeklemmt wird.

12. Verfahren nach Anspruch 10 oder 11, **dadurch gekennzeichnet, dass** die Position der äußeren Lage (3.12) und/oder der Durchmesser oder der Radius der Trägerstreifenrolle (3.2) während des Aufwickelvorgangs ermittelt wird und bei Erreichen eines vorgegebenen Referenzwertes oder Referenzwertebereiches ein Signal generiert wird, woraufhin, vorzugsweise automatisch, das Durchtrennen des von Etiketten (4) befreiten Trägerstreifenabschnitts (3.1) durchgeführt wird.

13. Verfahren nach einem der Ansprüche 10 bis 12, **dadurch gekennzeichnet, dass** beim Schritt des Lösens der abgetrennten Trägerstreifenrolle (3.2) von der Aufwickeleinrichtung (6.2) die Trägerstreifenrolle (3.2) automatisch von der Aufwickeleinrichtung (6.2) gelöst wird und insbesondere ein nachfolgender Aufwickelvorgang automatisch startet.

14. Verfahren nach einem der Ansprüche 10 bis 13, **dadurch gekennzeichnet,**
- **dass** abhängig von einem von einem Sensor (6.51) generierten Signal oder abhängig von einem einprogrammierten oder automatisch gemessenen Wert für die Trägerstreifendicke
∘ eine Rotation des Spulenkerns (6.22) verlangsamt und insbesondere an die notwendige Transportgeschwindigkeit angepasst oder gestoppt wird und
∘ der Trägerstreifenabschnitt (3.1) durchtrennt wird und
∘ die Trägerstreifenrolle (3.2) von der Aufwickeleinrichtung (6.2) gelöst wird und
∘ eine den losen Endabschnitt (3.11) des Trägerstreifenabschnitts (3.1) mit Luft anströmende Gebläseeinrichtung (6.3,6.3') eingeschaltet wird.

15. Verfahren nach einem der Ansprüche 10 bis 14, **dadurch gekennzeichnet,**
- **dass** abhängig von der Durchsatzleistung der Etikettiermaschine (1) zu Beginn des Aufwickelvorgangs
∘ der lose Endabschnitt (3.11) des Trägerstreifenabschnitts (3.1) fixiert wird und
∘ die Rotation eines Spulenkerns (6.22), der die spätere Trägerstreifenrolle (3.2) trägt, gestartet oder beschleunigt wird und
∘ eine den losen Endabschnitt (3.11) des Trägerstreifenabschnitts (3.1) mit Luft anströmende Gebläseeinrichtung (6.3,6.3') ausgeschaltet wird.

## Claims

1. A labeling machine (1) with a labeling device (2) that features a feed mechanism (2.1) for supplying a carrier film (3) provided with removable labels (4) and a transfer mechanism (2.2) for transferring the labels (4) from the carrier film (3) onto an object (5) to be labeled, wherein the labeling machine (1) furthermore features a winding device (6) for winding up a section (3.1) of the carrier film (3) that has been cleared of labels, comprising
- at least one guide mechanism (6.1) with a guide element (6.11), along which the carrier film section (3.1) can be guided in a transport direction (T), and
- a winding mechanism (6.2) that is arranged downstream of the at least one guide element (6.11) and features fixing means (6.21), on which a loose end section (3.11) of the carrier film section (3.1) can be fixed, wherein the fixing means (6.21) are arranged on a winding core (6.22) that is rotatable about a rotational axis (X) and follow a rotational movement of the winding core (6.22),
**characterized in that** the winding mechanism (6.2) features fixing means (6.21) in the form of at least two pins (6.21) that extend parallel to the rotational axis (X) of the winding core (6.22), as well as parallel to one another, and are spaced apart from one another in the radial direction (r), wherein at least one of the pins (6.21) can be moved between a protruding position and a retracted position, in which the respective pin (6.21) does not protrude as far or not at all, independently of at least one other of the pins (6.21).

2. The labeling machine (1) according to claim 1, **characterized in that** the winding device (6) furthermore features a blower (6.3) with at least one air outlet opening (6.31) aligned in such a way that an air current (S) flowing out therefrom deflects the carrier film section (3.1) in the direction of the winding core (6.22) after it has passed the guide element (6.11).

3. The labeling machine (1) according to claim 1 or 2, **characterized in that** the winding device (6) furthermore features a separating device (6.4) with a separating element (6.41), especially a knife, a saw blade, one or more needles, a laser cutting head or a rotatable cutting wheel, that is mounted, in particular, in a spring-loaded fashion and can be moved into a position, in which the carrier film section (3.1) can be separated.

4. The labeling machine (1) according to one of the preceding claims, **characterized in that** the winding device (6) furthermore features a sensor device (6.5) with at least one sensor (6.51) for determining the position of the outer layer (3.12) and/or the diameter or radius or the weight of a carrier film roll (3.2) consisting of a carrier film section (3.1) wound up by means of the winding mechanism (6.2).

5. The labeling machine (1) according to one of the preceding claims, **characterized in that** the winding mechanism (6.2) features fixing means (6.21) in the form of at least three pins (6.21), preferably at least four pins, which extend parallel to the rotational axis (X) of the winding core (6.22), as well as parallel to one another, and are spaced apart from one another in the radial direction (r), wherein particularly all pins (6.21) can be moved between a protruding position and a retracted position, in which the respective pin (6.21) does not protrude as far or not at all.

6. The labeling machine (1) according to one of the preceding claims, **characterized in that** a contact element (7) for contacting the end section (3.11) is provided, the surface of which adjoining an imaginary straight line (G) that extends through the effective range (rotational range) of the pins (6.21) and, in particular, through the rotational axis (X) of the winding core (6.22) and tangentially adjoins the surface of the guide element (6.11), wherein the distance between the guide element (6.11) and the winding core (6.22) is smaller than the distance between the guide element (6.11) and the contact element (7), and wherein the at least one air outlet opening (6.31) particularly is realized in such a way that an air current flowing out presses the carrier film section (3.1) against the contact element (7) after it has passed the guide element (6.11).

7. The labeling machine (1) according to one of claims 3 to 6, **characterized in that** the winding device (6) furthermore features a blower (6.3') with at least one air outlet opening (6.31') aligned in such a way that an air current flowing out therefrom deflects the carrier film section (3.1) into an inlet (6.42) of the separating device (6.4).

8. The labeling machine (1) according to one of the preceding claims, **characterized in that** the winding device (6) furthermore features a control device (6.6), which is configured in such a way that,
- as a function of a signal generated by the sensor (6.51) or as a function of a programmed or automatically measured value for the carrier film thickness, it
∘ can slow down and, in particular, adapt a rotation of the winding core (6.22) to the required transport speed or stop the rotation of the winding core and
∘ can actuate the separating device (6.4) and
∘ can move the fixing means (6.21) from the protruding into the retracted position and
∘ can switch on the blower (6.3, 6.3').

9. The labeling machine (1) according to one of the preceding claims, **characterized in that** the winding device (6) furthermore features a control device (6.6) which is configured in such a way that,
- as a function of the throughput of the labeling machine (1), it
∘ can move the fixing means (6.21) from the retracted into the protruding position and
∘ can or accelerate the rotation of the winding core (6.22) and
∘ can switch off the blower (6.3, 6.3').

10. A method for labeling objects (5) such as goods or packages, particularly by using the labeling machine (1) according to one of the preceding claims, wherein the following steps are carried out:
- providing at least one object (5) to be labeled,
- feeding a carrier film (3) provided with removable labels (4) to a transfer device (2.2) in a transport direction (T),
- transferring labels (4), which were removed from the carrier film (3) in the transfer device (2.2), onto the at least one object (5) to be labeled, thereby producing a carrier film section (3.1) that has been cleared of labels (4),
- feeding a loose end section (3.11) of the carrier film section (3.1) that has been cleared of labels (4) to a winding mechanism (6.2) of a winding device (6) arranged downstream of the transfer device (2.2),
- winding up the carrier film section (3.1) that has been cleared of labels (4) in the winding device (6), thereby producing a carrier film roll (3.2),
- separating the carrier film section (3.1) that has been cleared of labels (4), thereby separating the carrier film roll (3.2) from the remaining carrier film section (3.1), and
- removing the separated carrier film roll (3.2) from the winding mechanism (6.2),
**characterized in that** the loose end section (3.11) is fixed on at least two pins (6.21) that serve as fixing means (6.21), wherein the pins (6.21) are arranged on a winding core (6.22) that is rotatable about a rotational axis (X) and follow a rotational movement of the winding core (6.22), wherein the pins (6.21) are spaced apart from one another in the radial direction and extend parallel to the rotational axis (X) of the winding core (6.22), as well as parallel to one another, wherein at least one of the pins (6.21) can be moved between a protruding position and a retracted position, in which the respective pin (6.21) does not protrude as far or not at all, independently of at least one other of the pins (6.21).

11. The method according to claim 10, **characterized in that** the loose end section (3.11) of the carrier film section (3.1) that has been cleared of labels (4) is automatically fixed, particularly clamped, in the winding device (6).

12. The method according to claim 10 or 11, **characterized in that** the position of the outer layer (3.12) and/or the diameter or the radius of the carrier film roll (3.2) is determined during the winding process and a signal is generated when a predetermined reference value or reference value range is reached, whereupon the separation of the carrier film section (3.1) that has been cleared of labels (4) is carried out, preferably in an automated fashion, in response to said signal.

13. The method according to one of claims 10 to 12, **characterized in that** the carrier film roll (3.2) is automatically removed from the winding mechanism (6.2) and, in particular, an ensuing winding process is automatically started in the step of removing the separated carrier film roll (3.2) from the winding mechanism (6.2).

14. The method according to one of claims 10 to 13, **characterized in that**,
- as a function of a signal generated by a sensor (6.51) or as a function of a programmed or automatically measured value for the carrier film thickness,
∘ a rotation of the winding core (6.22) is slowed down and, in particular, adapted to the required transport speed or stopped and
∘ the carrier film section (3.1) is separated and
∘ the carrier film roll (3.2) is removed from the winding mechanism (6.2) and
∘ a blower (6.3, 6.3') that blows air against the loose end section (3.11) of the carrier film section (3.1) is switched on.

15. The method according to one of claims 10 to 14, **characterized in that**,
- as a function of the throughput of the labeling machine (1) at the beginning of the winding process,
∘ the loose end section (3.11) of the carrier film section (3.1) is fixed and
∘ the rotation of a winding core (6.22) that subsequently carries the carrier film roll (3.2) is started or accelerated and
∘ a blower (6.3, 6.3') that blows air against the loose end section (3.11) of the carrier film section (3.1) is switched off.

## Revendications

1. Etiqueteuse (1) avec un dispositif d'étiquetage (2) qui comporte un dispositif d'alimentation (2.1) pour l'alimentation d'une bande porteuse (3) qui est muni d'étiquettes (4) détachables et un dispositif de transfert (2.2) pour le transfert des étiquettes (4) de la bande porteuse (3) sur un objet (5) à étiqueter, l'étiqueteuse (1) comportant en outre un dispositif d'enroulement (6) pour enrouler une partie (3.1) de la bande porteuse (3) libérée d'étiquettes, comprenant
- au moins un dispositif de guidage (6.1) avec un élément de guidage (6.11) sur lequel la partie (3.1) de bande porteuse peut être guidée le long d'une direction de transport (T) et
- un système d'enroulement (6.2) qui est monté en aval de l'au moins un élément de guidage (6.11) et qui comporte des moyens de fixation (6.21) sur lesquels peut se fixer une partie d'extrémité (3.11) lâche de la partie (3.1) de bande porteuse, les moyens de fixation (6.21) étant placés sur un moyeu de bobine (6.22) rotatif autour d'un axe de rotation (X) et suivant un mouvement de rotation du moyeu de bobine (6.22),
**caractérisée en ce que** le système d'enroulement (6.2) comporte en tant que moyens de fixation (6.21) au moins deux tiges (6.21) s'étendant à la parallèle de l'axe de rotation (X) du moyeu de bobine (6.22) et à la parallèle l'une de l'autre, écartées l'une de l'autre en direction radiale (r), au moins l'une des tiges (6.21) étant déplaçable indépendamment d'au moins une autre des tiges (6.21) entre une position débordante et une position en retrait dans laquelle la tige (6.21) concernée déborde moins ou ne déborde pas.

2. Etiqueteuse (1) selon le revendication 1, **caractérisée en ce que** le dispositif d'enroulement (6) comporte en outre un système de ventilateur (6.3) avec au moins un orifice (6.31) de sortie d'air qui est orienté de telle sorte qu'un flux d'air (S) qui en émane dirige la bande porteuse (3.1), une fois que celle-ci a passé l'élément de guidage (6.11), en direction du moyeu de bobine (6.22).

3. Etiqueteuse (1) selon la revendication 1 ou 2, **caractérisée en ce que** le dispositif d'enroulement (6) comporte en outre un système de sectionnement (6.4) avec un élément de sectionnement (6.41) notamment logé de manière élastique, notamment avec un couteau, une lame de scie, une ou plusieurs aiguilles, une tête de découpage au laser ou un disque de coupe rotatif, qui peut se déplacer dans une position dans laquelle un sectionnement de la partie (3.1) de la bande porteuse peut avoir lieu.

4. Etiqueteuse (1) selon l'une quelconque des revendications précédentes, **caractérisée en ce que** le dispositif d'enroulement (6) comporte en outre un système de capteurs (6.5) avec au moins un capteur (6.51) pour rechercher la position de la couche (3.12) la plus à l'extérieur et/ou le diamètre ou le rayon ou le poids d'un rouleau (3.2) de bande porteuse à partir d'une partie (3.1) de bande porteuse enroulée au moyen du système d'enroulement (6.2).

5. Etiqueteuse (1) selon l'une quelconque des revendications précédentes, **caractérisée en ce que** le système d'enroulement (6.2) comporte en tant que moyens de fixation (6.21) au moins trois, de préférence au moins quatre, tiges (6.21) s'étendant à la parallèle de l'axe de rotation (X) du moyeu de bobine (6.22) et à la parallèle les unes des autres, écartées les unes des autres en direction radiale (r), notamment toutes les tiges (6.21) étant déplaçables entre une position débordante et une position en retrait dans laquelle la tige (6.21) concernée déborde moins ou ne déborde pas.

6. Etiqueteuse (1) selon l'une quelconque des revendications précédentes, **caractérisée en ce qu'**il est prévu un élément d'appui (7) pour appuyer la partie d'extrémité (3.11), dont la surface est adjacente à une droite (G) virtuelle, qui s'étend à travers la zone d'action (zone de rotation) des tiges (6.21) et notamment à travers l'axe de rotation (X) du moyeu de bobine (6.22) et qui est adjacente de manière tangentielle à la surface de l'élément de guidage (6.11), l'écart entre l'élément de guidage (6.11) et le moyeu de bobine (6.22) étant inférieur à l'écart entre l'élément de guidage (6.11) et l'élément d'appui (7), l'au moins un orifice (6.31) de sortie d'air étant conçu de telle sorte qu'un flux d'air sortant appuie la partie (3.1) de bande porteuse, après que celle-ci ait passé l'élément de guidage (6.11), contre l'élément d'appui (7).

7. Etiqueteuse (1) selon l'une quelconque des revendications 3 à 6, **caractérisée en ce que** le dispositif d'enroulement (6) comporte en outre un système de ventilateur (6.3') avec au moins un orifice (6.31') de sortie d'air qui est orienté de telle sorte qu'un flux d'air qui en émane dirige la partie (3.1) de bande porteuse dans une entrée (6.42) du système de sectionnement (6.4).

8. Etiqueteuse (1) selon l'une quelconque des revendications précédentes, **caractérisée en ce que** le dispositif d'enroulement (6) comporte en outre un système de commande (6.6) qui est configuré de telle sorte
- qu'en fonction d'un signal généré par le capteur (6.51) ou en fonction d'une valeur programmée ou mesurée automatiquement pour l'épaisseur de la bande porteuse il
∘ puisse ralentir ou adapter notamment à la vitesse de transport nécessaire ou stopper une rotation du moyeu de bobine (6.22) et
∘ puisse actionner le système de sectionnement (6.4) et
∘ puisse déplacer les moyens de fixation (6.21) de la position débordante dans la position en retrait et
∘ puisse mettre en route le système de ventilateur (6.3, 6.3').

9. Etiqueteuse (1) selon l'une quelconque des revendications précédentes, **caractérisée en ce que** le dispositif d'enroulement (6) comporte en outre un système de commande (6.6) qui est configuré de telle sorte
- qu'en fonction du débit de l'étiqueteuse (1) il
∘ puisse déplacer les moyens de fixation (6.21) de la position en retrait dans la position débordante et
∘ puisse démarrer ou accélérer la rotation du moyeu de bobine (6.22) et
∘ puisse mettre à l'arrêt le système de ventilateur (6.3, 6.3').

10. Procédé destiné à l'étiquetage d'objets (5), tels que des marchandises ou des emballages, notamment en utilisant l'étiqueteuse (1) selon l'une quelconque des revendications précédentes, lors duquel les étapes suivantes sont réalisées :
- mise à disposition d'au moins un objet (5) à étiqueter,
- alimentation d'une bande porteuse (3) qui est munie d'étiquettes (4) détachables dans une direction de transport (T) vers un système de transfert (2.2),
- transfert d'étiquettes (4) détachées de la bande porteuse (3) par le système de transfert (2.2) sur l'au moins un objet (5) à étiqueter, ce qui permet d'obtenir une partie (3.1) de bande porteuse libérée d'étiquettes (4),
- alimentation d'une partie d'extrémité (3.11) lâche de la partie (3.1) de bande porteuse libérée d'étiquettes (4) vers un système d'enroulement (6.2) d'un dispositif d'enroulement (6) qui est monté en aval du système de transfert (2.2),
- enroulement de la partie (3.1) de bande porteuse libérée d'étiquettes (4), ce qui permet d'obtenir un rouleau (3.2) de bande porteuse,
- sectionnement de la partie (3.1) de bande porteuse libérée d'étiquettes (4), ce qui a pour effet de sectionner le rouleau (3.2) de bande porteuse du reste de la partie (3.1) de bande porteuse, et
- détachement du rouleau (3.2) de bande porteuse sectionné du système d'enroulement (6.2), **caractérisé en ce qu'**on fixe la partie d'extrémité (3.11) lâche sur au moins deux tiges (6.21) qui font office de moyens de fixation (6.21), les tiges (6.21) étant placées sur un moyeu de bobine (6.22) rotatif autour d'un axe de rotation (X) et suivant un mouvement de rotation du moyeu de bobine (6.22), les tiges (6.21) étant écartées les unes des autres en direction radiale et s'étendant à la parallèle de l'axe de rotation (X) du moyeu de bobine (6.22) et à la parallèle les unes des autres, au moins l'une des tiges (6.21) étant déplacée indépendamment d'au moins une autre des tiges (6.21) entre une position débordante et une position en retrait dans laquelle la tige (6.21) concernée déborde moins ou ne déborde pas.

11. Procédé selon la revendication 10, **caractérisé en ce que** la partie d'extrémité (3.11) lâche de la partie (3.1) de bande porteuse libérée d'étiquettes (4) se fixe, notamment se coince automatiquement, dans le dispositif d'enroulement (6).

12. Procédé selon la revendication 10 ou 11, **caractérisé en ce que** la position de la couche (3.12) la plus à l'extérieur et/ou le diamètre ou le rayon du rouleau (3.2) de bande porteuse est recherché(e) pendant le processus d'enroulement et à l'atteinte d'une valeur de référence ou plage de valeurs de référence prédéfinie, un signal est généré, suite à quoi, il est procédé, de préférence automatiquement, au sectionnement de la partie (3.1) de bande porteuse libérée d'étiquettes (4).

13. Procédé selon l'une quelconque des revendications 10 à 12, **caractérisé en ce que** lors de l'étape du détachement du rouleau (3.2) de bande porteuse sectionné du système d'enroulement (6.2), le rouleau (3.2) de bande porteuse se détache automatiquement du système d'enroulement (6.2) et notamment un processus d'enroulement suivant démarre automatiquement.

14. Procédé selon l'une quelconque des revendications 10 à 13, **caractérisé**
- **en ce qu'**en fonction d'un signal généré par le capteur (6.51) ou en fonction d'une valeur programmée ou automatiquement mesurée pour l'épaisseur de la bande porteuse
∘ une rotation du moyeu de bobine (6.22) est ralentie ou notamment adaptée à la vitesse de transport nécessaire ou stoppée et
∘ la partie (3.1) de bande porteuse est sectionnée et
∘ le rouleau (3.2) de bande porteuse est détaché du système d'enroulement (6.2) et
∘ un système de ventilateur (6.3, 6.3') soufflant de l'air sur la partie d'extrémité (3.11) lâche de la partie (3.1) de bande porteuse est mis en route.

15. Procédé selon l'une quelconque des revendications 10 à 14, **caractérisé**
- **en ce qu'**en fonction du débit de l'étiqueteuse (1) au début du processus d'enroulement,
∘ la partie d'extrémité (3.11) lâche de la partie (3.1) de bande porteuse est fixée,
∘ la rotation d'un moyeu de bobine (6.22) qui porte le rouleau (3.2) de bande porteuse ultérieur est démarrée ou accélérée et
∘ un système de ventilateur (6.3, 6.3') soufflant de l'air sur la partie d'extrémité (3.11) lâche de la partie (3.1) de la bande porteuse est mis à l'arrêt.
